# EUROPÄISCHE PATENTANMELDUNG

(11) **EP 4 703 635 A1**
(43) Veröffentlichungstag der Anmeldung: **04.03.2026**
(21) Anmeldenummer: 25150061.7
(22) Anmeldetag: 02.01.2025
(51) Int. Cl.: F21V 9/40, F21V 17/10, F21V 23/06

(54) **FILTER, SCHEINWERFER UND SYSTEM AUS BEIDEN**

(30) Priorität: 28.08.2024 DE 202024104851 U
(71) Anmelder: ROXX GmbH, 51149 Köln (DE)
(72) Erfinder: VAN DE GROOTE POORT, Daniel Garcia, 50169 Kerpen (DE)
(74) Vertreter: Alpspitz IP

(57) **Zusammenfassung**

Ein Filter mit einer tönbaren Verglasung (Smart Glass), deren Lichtdurchlässigkeit durch das Anlegen einer elektrischen Spannung veränderbar ist, weist einen Rahmen (2), an dem die tönbare Verglasung (4) fixiert ist, und mindestens vier Kontakte (5a, 5b, 6a, 6b), die auf dem Rahmen (2) vorgesehen sind, auf, wobei über mindestens zwei von den mindestens vier Kontakten die elektrische Spannung zum Verändern der Lichtdurchlässigkeit anlegbar ist, und über mindestens zwei andere von den mindestens vier Kontakten eine korrekte Ausrichtung des Filters bei Montag an einem Scheinwerfer (8) detektierbar ist.

## Beschreibung

### Gebiet der Erfindung

Die Erfindung betrifft ein Filter, insbesondere ein optisches Filter mit einer variabel tönbaren bzw. gefrosteten Verglasung (auch als Smart Glass bekannt), die stufenlos lichtdurchlässig oder undurchsichtig oder gefärbt sein kann, einen Scheinwerfer, an dem das Filter abnehmbar anbringbar ist, sowie ein System aus erfindungsgemäßem Filter und Scheinwerfer.

### Stand der Technik

Scheinwerfer für die Veranstaltungstechnik, beispielsweise PAR (Parabolic Aluminized Reflector), Fluter, Fresnel- oder Profilscheinwerfer und Stroboskope sind bekannt. Ferner ist es bekannt, an solchen Scheinwerfern optische Filter anzubringen, die beispielsweise eine tönbare Verglasung aufweisen, deren Lichtdurchlässigkeit durch das Anlegen einer elektrischen Spannung veränderbar ist. Derartige Filter sind in der Regel fest mit dem Gehäuse des Scheinwerfers verbaut und können bestenfalls nur mit viel Aufwand ausgetauscht bzw. ersetzt werden.

### Aufgabe der Erfindung

Davon ausgehend ist es eine Aufgabe der Erfindung, ein optisches Filter zu schaffen, das von einem Benutzer in einfacher Weise korrekt ausgerichtet an einem Scheinwerfer anbringbar ist, und einen entsprechenden Scheinwerfer vorzusehen, an dem das Filter korrekt ausgerichtet abnehmbar anbringbar ist. Weiter ist es eine Aufgabe der Erfindung ein entsprechendes System mit einem derartigen Scheinwerfer und einem derartigen Filter vorzusehen.

### Darstellung der Erfindung

Obige Aufgabe wird durch ein Filter mit den Merkmalen des Anspruchs 1, einen Scheinwerfer mit den Merkmalen des Anspruchs 7 und ein System mit den Merkmalen des Anspruchs 8 gelöst. Bevorzugte Ausführungsformen sind in den abhängigen Ansprüchen angegeben.

Der Erfindung liegt der Gedanke zugrunde ein optisches Filter, das aus einer tönbaren Verglasung, einem sogenannten Smart Glass gebildet ist, abnehmbar an einem Scheinwerfer anzubringen und dabei sicher zu stellen, dass das Filter korrekt ausgerichtet an dem Scheinwerfer montiert wird. Die Befestigung des Filters an dem Scheinwerfergehäuse kann beispielsweise mittels Klemm- und/oder Magnetverbindungen erfolgen, so dass der Austauschvorgang des Filters vereinfacht wird.

Um die korrekt ausgerichtete Montage des Filters zu gewährleisten, weist das Filter mindestens vier Kontakte auf, die auf einem Rahmen vorgesehen sind, an dem die tönbare Verglasung fixiert ist. Über mindestens zwei von diesen Kontakten wird eine elektrische Spannung zur Veränderung der Lichtdurchlässigkeit der tönbaren Verglasung angelegt, und über mindestens zwei andere Kontakte wird gewährleistet, dass die Montage des Filters an dem Scheinwerfer korrekt ist.

Gemäß einer Ausführungsform sind die mindestens vier Kontakte nebeneinander in Reihe angeordnet, alternativ können jedoch mindestens zwei der mindestens vier Kontakte paarweise nebeneinander in Reihe angeordnet sein. Der Rahmen des Filters, an dem die tönbare Verglasung fixiert ist, weist gemäß einer Ausführungsform mindestens ein Rahmenelement auf, wobei die mindestens vier Kontakte in Reihe oder paarweise in Reihe auf einem der Rahmenelemente angeordnet sind.

Gemäß einer anderen Ausführungsform weist der Rahmen des Filters, an dem die tönbare Verglasung fixiert ist, mehrere Rahmenelemente auf, wobei die mindestens vier Kontakte in Reihe oder paarweise in Reihe auf unterschiedliche Rahmenelemente verteilt sind. Auf diese Weise ist es möglich, je nach Rahmenform die mindestens vier Kontakte geeignet auf dem Rahmen anzubringen, um sicherzustellen, dass einerseits die tönbare Verglasung mit einer entsprechenden Spannung zur Änderung der Lichtdurchlässigkeit versorgt wird, und andererseits das Filter korrekt ausgerichtet an dem Rahmen eines Scheinwerfers montiert wird.

Die zur Änderung der Lichtdurchlässigkeit der tönbaren Verglasung notwendige Spannung wird vorzugsweise von dem Scheinwerfer geliefert, auf den das Filter aufgesetzt wird. Speziell wird diese Spannung an zwei der mindestens vier Kontakte des Filters angelegt, wenn durch die anderen Kontakte des Filters, die nicht zur Spannungsversorgung dienen, detektiert wird, dass das Filter korrekt an dem Gehäuse des Scheinwerfers ausgerichtet ist. Wie oben erwähnt, kann durch Klemm- und/oder Magnetverbindung das Filter an dem Scheinwerfergehäuse in einfacher Weise in der korrekten Montageposition gehalten werden.

Gemäß einer Ausführungsform der Erfindung sind mindestens zwei von den mindestens vier Kontakten zur Detektion der korrekten Ausrichtung des Filters bei der Montage an einem Scheinwerfer vorgesehen, wobei diese Kontakte elektrische und/oder optische Kontakte sind. Im Fall von elektrischen Kontakten kann bei korrekter Ausrichtung beispielsweise ein Stromkreis geschlossen werden, wenn diese Kontakte mit komplementären Kontakten an dem Scheinwerfergehäuse in Berührung kommen.

Der erfindungsgemäße Scheinwerfer, an dem das oben genannte Filter abnehmbar in korrekter Ausrichtung anbringbar ist, weist ein Gehäuse auf, an dem das Filter befestigt wird, ein in einem Hohlraum des Gehäuses vorgesehenes Leuchtmittel, eine Stirnseitenfläche, die den Hohlraum an der Lichtaustrittsseite des Scheinwerfers abschließt, und einen an dem Gehäuse an der Lichtaustrittsseite vorgesehenen Anschlussbereich auf zur abnehmbaren Befestigung von einem oder mehreren oben genannt erfindungsgemäßen Filtern.

Gemäß einer Ausführungsform weist der Anschlussbereich des Scheinwerfers mindestens vier Kontakte auf, die zu den oben genannten mindestens vier Kontakten des einen oder der mehreren Filter jeweils komplementär in Bezug auf Position und Funktion ausgebildet sind. Über mindestens zwei dieser Kontakte kann eine elektrische Spannung an das aufgesetzte Filter geliefert werden, mit der die Lichtdurchlässigkeit der tönbaren Verglasung geeignet angepasst werden kann. Über die mindestens zwei anderen Kontakte kann die korrekte Ausrichtung des Filters an dem Gehäuse des Scheinwerfers detektiert werden. Speziell wird die elektrische Spannung zur Änderung der Lichtdurchlässigkeit des Filters nur von dem Scheinwerfer geliefert, wenn das Filter korrekt ausgerichtet montiert ist.

Die korrekt ausgerichtete Montage des erfindungsgemäßen Filters an dem Gehäuse des Scheinwerfers wird gemäß einer Ausführungsform dadurch gewährleistet, dass die mindestens zwei Kontakte des Filters, die nicht zur Änderung der Lichtdurchlässigkeit des Filters dienen, mit den komplementären mindestens zwei Kontakten an dem Gehäuse des Scheinwerfers in Kontakt kommen, um dadurch einen Stromkreis bzw. einen optischen Kreis zu schließen.

### Kurze Beschreibung der Figuren

Nachfolgend wird die Erfindung beispielhaft anhand bevorzugter Ausführungsformen unter Bezugnahme auf die beigefügten Figuren beschrieben. Es zeigen:
Figur 1 eine schematische perspektivische Ansicht eines Filters mit einer tönbaren Verglasung (Smart Glass);
Figur 2 eine schematische Ansicht eines Scheinwerfers, auf den das in Figur 1 gezeigte Filter in korrekter Ausrichtung abnehmbar aufgesetzt bzw. angebracht werden kann;
Figur 3 einen Rahmen des Filters gemäß einer alternativen Ausführungsform;
Figur 4 einen Ausschnitt eines Rahmenelements des erfindungsgemäßen Filters mit einer Anordnung von Kontakten gemäß einer ersten Ausführungsform;
Figur 5 einen Rahmen des Filters mit einer Anordnung von Kontakten gemäß einer zweiten Ausführungsform; und
Figur 6 eine Ausführungsform eines Systems gemäß der Erfindung mit einem von einem Scheinwerfer abgenommenen Filter.

### Beschreibung bevorzugter Ausführungsformen

Figur 1 zeigt eine schematische perspektivische Ansicht eines Filters 1 mit einem Rahmen 2, der gemäß dieser Ausführungsform vier Rahmenelemente 3a, 3b, 3c, 3d aufweist. Gemäß dieser Ausführungsform des Rahmens 2 sind die Rahmenelemente 3a, 3b, 3c, 3d entsprechend miteinander verbunden, um ein im Wesentlichen rechteckiges Filter zu bilden, wobei zwischen den Rahmenelementen 3a, 3b, 3c, 3d eine tönbare Verglasung (Smart Glass) 4 eingefasst ist. Figur 6 zeigt eine Ausführungsform eines runden Filters mit einem runden Rahmenelement in das eine tönbare Verglasung eingefasst ist, wie später beschrieben.

Wie in Figur 1 gezeigt, weist gemäß dieser Ausführungsform das Filter vier Kontakte 5a, 5b, 6a, 6b auf, wobei über die Kontakte 5a, 5b eine elektrische Spannung an das Filter 1 angelegt wird, um die Lichtdurchlässigkeit der tönbaren Verglasung 4 zu verändern. Die Kontakte 6a, 6b dienen dazu, eine korrekte Ausrichtung des Filters 1 bei der Anbringung an einen in Figur 2 gezeigten Scheinwerfer zu gewährleisten.

Wie ferner in Figur 1 gezeigt, weist das Filter 1 Befestigungsmittel 7 auf, die gemäß dieser Ausführungsform an den Rahmenelementen 3b und 3d angebracht sind. Alternativ können diese Befestigungsmittel 7 zusätzlich oder alternativ auch an den Rahmenelementen 3a und 3c vorgesehen werden. Für eine einfache Montage des Filters sind diese Befestigungsmittel 7 beispielsweise eine Klemmverbindung und/oder eine magnetische Verbindung, so dass das Filter 1 leicht an einem Scheinwerfer angebracht und wieder entfernt werden kann.

Figur 2 zeigt eine Ausführungsform eines erfindungsgemäßen Scheinwerfers 8 mit einem Gehäuse 9 und einem in einem Hohlraum des Gehäuses 9 vorgesehenen Leuchtmittel 10. Figur 2 zeigt ferner einen an dem Gehäuse 9 an der Lichtaustrittsseite vorgesehenen Anschlussbereich zur abnehmbaren Montage von einem oder von mehreren in Figur 1 gezeigten Filtern. Der Anschlussbereich des Scheinwerfers 8 ist gemäß dieser Ausführungsform an einer Stirnseitenfläche des Scheinwerfers, die den Hohlraum an der Lichtaustrittsseite des Scheinwerfers abschließt. Der Anschlussbereich weist erfindungsgemäß mindestens vier Kontakte 11a, 11b, 12a, 12b auf, die bezüglich Funktion und Position komplementär zu den Kontakten 5a, 5b, 6a, 6b des Filters 1 von Figur 1 sind.

Gemäß dem in Figur 2 gezeigten Scheinwerfer 8 dienen die Kontakte 11a, 11b dazu, bei Berührung mit den Kontakten 5a, 5b des Filters 1 eine entsprechende elektrische Spannung an das Filter 1 zu liefern, um die Lichtdurchlässigkeit der tönbaren Verglasung 4 zu ändern. Gemäß der Erfindung wird eine derartige elektrische Spannung jedoch nur dann geliefert, wenn die Kontakte 12a, 12b des Scheinwerfers 8 die Kontakte 6a, 6b des Filters 1 berühren, so dass gewährleistet ist, dass das Filter 1 in korrekter Ausrichtung auf Anschlussbereich des Scheinwerfers 8 montiert ist.

Gemäß einer bevorzugten Ausführungsform ist der Scheinwerfer 8 geeignet, die entsprechende elektrische Spannung über die Kontakte 11a, 11b an das Filter 1 zu liefern, um die Lichtdurchlässigkeit der tönbaren Verglasung 4 zu ändern, ohne dass eine separate Spannungsversorgungquelle für das Filter vorgesehen werden muss.

Obwohl nicht in Figur 2 gezeigt, weist das Gehäuse 9 des Scheinwerfers 8 in dem Anschlussbereich entsprechende Befestigungsmittel auf, die komplementär sind zu den Befestigungsmitteln 7 des Filters 1 von Figur 1, um bei korrekter Ausrichtung des Filters dieses an dem Scheinwerfer 8 in abnehmbarer Weise zu fixieren.

Figur 3 zeigt eine andere Ausführungsform des in Figur 1 gezeigten Rahmens 2, bei dem ein weiteres Rahmenelement 3e vorgesehen ist. Gemäß dieser Ausführungsform ist das Rahmenelement 3e zwischen den Rahmenelemente 3a und 3c und parallel zu diesen angeordnet und ausgebildet, um die Kontakte 5a, 5b, 6a, 6b aufzuweisen. Die Funktion dieser Kontakte ist genauso wie unter Bezugnahme auf Figur 1 beschrieben.

Gemäß der in Figur 3 gezeigten Ausführungsform kann beispielsweise zwischen den Rahmenelementen 3a, 3b, 3c und 3d in dem Bereich 13A eine erste tönbare Verglasung vorgesehen sein, und zwischen den Rahmenelementen 3b, 3c, 3d und 3e kann in einem Bereich 13B eine zweite tönbare Verglasung vorgesehen sein. Beide tönbaren Verglasungen in den Bereichen 13A und 13B können gemäß dieser Ausführungsform über die Kontakte 5a, 5b mit einer elektrischen Spannung versorgt werden, wobei bei gleicher elektrischer Spannung die tönbaren Verglasungen unterschiedliche Durchlässigkeit haben. Eine beliebige Anzahl von Rahmenelementen mit unterschiedlichster Ausrichtung zueinander kann vorgesehen werden.

Gemäß den in Figur 1 und Figur 3 gezeigten Filtern sind die Kontakte 5a, 5b und 6a, 6b in Reihe auf einem Rahmenelement angeordnet. Alternativ können gemäß einer anderen Ausführungsform mindestens zwei der vier Kontakte paarweise nebeneinander in Reihe angeordnet sein, wie in Figur 4 gezeigt. Obwohl in den Figuren lediglich vier Kontakte gezeigt sind, ist es möglich, mehr als vier Kontakte zu verwenden, wobei vorzugsweise zwei dieser Kontakte geeignet sind zur Lieferung der elektrischen Spannung zur Veränderung der Lichtdurchlässigkeit der tönbaren Verglasung, und die übrigen Kontakte dazu verwendet werden, eine korrekte Ausrichtung des Filters bei der Montage an einem Scheinwerfer zu gewährleisten.

In den Figuren 1, 3 und 4 sind die Kontakte 5a, 5b und 6a, 6b auf nur einem der Rahmenelemente vorgesehen. Gemäß einer anderen Ausführungsform können die Kontakte auch auf verschiedene Rahmenelemente verteilt werden, wie in Figur 5 gezeigt.

Figur 5 zeigt die Kontakte 5a, 5b, über die eine elektrische Spannung geliefert wird zur Änderung der Lichtdurchlässigkeit der tönbaren Verglasung, auf dem Rahmenelement 3a, den Kontakt 6a auf dem Rahmenelement 3b und den Kontakt 6b auf dem dem Rahmenelement 3b gegenüberliegenden Rahmenelement 3d. Beliebige Verteilungen der Kontakte 5a, 5b und 6a, 6b auf dem Rahmen sind gemäß der Erfindung möglich.

Figur 6 zeigt ein System aus einem Scheinwerfer 14 und einem Filter 15. Im Gegensatz zu dem in Figur 1 gezeigten Filter 1 dem in Figur 2 gezeigten Scheinwerfer 8 sind der Rahmen des Filters 15 und das Gehäuse des Scheinwerfers 14 rund ausgebildet. In das runde Filter 15 ist in ähnlicher Weise die töbare Verglasung 4 eingefasst, und das Filter 15 kann passgenau auf die runde Stirnseitenfläche des Scheinwerfers 14 aufgesetzt werden.

Ähnlich wie der in Figur 2 gezeigte Scheinwerfer 8, weist der Scheinwerfer 14 gemäß Figur 6 einen Anschlussbereich auf zur abnehmbaren Befestigung des Filters 15, wobei in ähnlicher Weise wie bei dem Scheinwerfer 8 von Figur 2 der Anschlussbereich vier Kontakte 5a, 5b und 6a, 6b aufweist, die bezüglich Position und Funktion komplementär sind zu entsprechenden auf dem Rahmen des Filters 15 ausgebildeten Kontakten (nicht in Figur 6 zu sehen, da der Stirnseitenfläche des Scheinwerfers 14 zugewandt).

In ähnlicher Weise wie der in Figur 2 gezeigte Scheinwerfer 8 liefert der Scheinwerfer 14 von Figur 6 eine elektrische Spannung über die Kontakte 11a, 11b, die geeignet ist zur Änderung der Lichtdurchlässigkeit der tönbaren Verglasung 4 des Filters 15. In ähnlicher Weise, wie oben beschrieben, dienen die Kontakte 12a, 12b dazu, eine entsprechende korrekte Ausrichtung des Filters 15 bei der Montage an dem Gehäuse des Scheinwerfers 14 zu gewährleisten.

Der Scheinwerfer 14 und das Filter 15 von Figur 6 unterscheiden von dem Scheinwerfer 8 von Figur 2 und dem Filter 1 von Figur 1 im Wesentlichen nur in Bezug auf Form, jedoch nicht in Bezug auf Funktionalität bezüglich Montage und korrekter Ausrichtung.

### Bezugszeichenliste

- 1: Filter
- 2: Rahmen
- 3a, 3b, 3c, 3d, 3e: Rahmenelement
- 4: tönbare Verglasung
- 5a, 5b: Kontakte für die Spannungsversorgung
- 6a, 6b: Kontakte für die Ausrichtung
- 7: Befestigungsmittel
- 8: Scheinwerfer
- 9: Gehäuse
- 10: Leuchtmittel
- 11a, 11b: Kontakte für die Spannungsversorgung
- 12a, 12b: Kontakte für die Ausrichtung
- 13A, 13B: Smart Glass Bereiche
- 14: Scheinwerfer
- 15: Filter

## Patentansprüche

1. Filter mit einer tönbaren Verglasung (Smart Glass), deren Lichtdurchlässigkeit durch das Anlegen einer elektrischen Spannung veränderbar ist, mit:
einem Rahmen (2), an dem die tönbare Verglasung (4) fixiert ist, und
mindestens vier Kontakten (5a, 5b, 6a, 6b), die auf dem Rahmen (2) vorgesehen sind, wobei über mindestens zwei von den mindestens vier Kontakten die elektrische Spannung zum Verändern der Lichtdurchlässigkeit anlegbar ist, und über mindestens zwei andere von den mindestens vier Kontakten eine korrekte Ausrichtung des Filters bei Montag an einem Scheinwerfer (8) detektierbar ist.

2. Filter nach Anspruch 1, bei dem die mindestens vier Kontakte (5a, 5b, 6a, 6b) nebeneinander in Reihe angeordnet sind.

3. Filter nach Anspruch 1, bei dem mindestens zwei der mindestens vier Kontakte (5a, 5b, 6a, 6b) paarweise nebeneinander in Reihe angeordnet sind.

4. Filter nach einem der Ansprüche 1 bis 3, bei dem der Rahmen (2) mindestens ein Rahmenelement (3a, 3b, 3c, 3d) aufweist und die mindestens vier Kontakte (5a, 5b, 6a, 6b) auf einem der Rahmenelemente (3a, 3b, 3c, 3d) angeordnet sind.

5. Filter nach einem der Ansprüche 1 bis 3, bei dem der Rahmen (2) mehrere Rahmenelemente aufweist und die mindestens vier Kontakte (5a, 5b, 6a, 6b) auf unterschiedliche Rahmenelemente (3a, 3b, 3c, 3d) verteilt sind.

6. Filter nach einem der vorangegangenen Ansprüche, bei dem die mindestens zwei anderen von den mindestens vier Kontakten zur Detektion der korrekten Ausrichtung des Filters bei Montage an einem Scheinwerfer (8) elektrische und/oder optische Kontakte sind.

7. Scheinwerfer (8) mit einem Gehäuse (9), einem in einem Hohlraum des Gehäuses (9) vorgesehenen Leuchtmittel (10), einer Stirnseitenfläche, die den Hohlraum an der Lichtaustrittsseite des Scheinwerfers (8) abschließt, und einem an dem Gehäuse (9) an der Lichtaustrittsseite vorgesehenen Anschlussbereich zur abnehmbaren Befestigung von einem oder mehreren Filtern nach einem der Ansprüche 1 bis 6 aufweist, wobei
der Anschlussbereich mindestens vier Kontakte (11a, 11b, 12a, 12b) aufweist, die zu den mindestens vier Kontakten des einen oder der mehreren Filter jeweils komplementär in Bezug auf Position und Funktion sind,
über mindestens zwei der mindestens vier Kontakte (11a, 11b, 12a, 12b) eine elektrische Spannung lieferbar ist, mit der die Lichtdurchlässigkeit eines an dem Scheinwerfer (8) angebrachten Filters (1) geändert werden kann, und
über die mindestens zwei anderen der mindestens vier Kontakte eine korrekte Ausrichtung des Filters (1) bei Montage an dem Gehäuse (9) des Scheinwerfers (8) detektierbar ist.

8. System aus einem Scheinwerfer (14) nach Anspruch 7 und mindestens einem Filter nach einem der Ansprüche 1 bis 6, der an dem Scheinwerfer (14) abnehmbar anbringbar ist.
